# EUROPÄISCHE PATENTSCHRIFT

(11) **EP 0 117 396 B1**
(45) Veröffentlichungstag und Bekanntmachung des Hinweises auf die Patenterteilung: **20.08.1986**
(21) Anmeldenummer: 84100259.5
(22) Anmeldetag: 12.01.1984
(51) Int. Cl.: H01H 27/00

(54) **Sicherheitsschalter mit Fehlschliesssicherung**
Security switch with an un authorised-closure provision
Interrupteur de sécurité avec moyen de verrouillage contre la fermeture non autorisée

(30) Priorität: 27.01.1983 DE 3302631
(43) Veröffentlichungstag der Anmeldung: 05.09.1984
(73) Patentinhaber: Hans & Jos. Kronenberg GmbH, D-5060 Bergisch Gladbach 1 (DE)
(72) Erfinder: Köller, Alfred, D-5205 Sankt Augustin 1 (DE)
(74) Vertreter: Patentanwälte Lippert, Stachow, Schmidt & Partner

## Beschreibung

Die Erfindung betrifft einen Sicherheitsschalter mit Fehlschließsicherung.

Insbesondere wird ausgegangen von einem solchen Sicherheitsschalter, der ein Schaltergehäuse mit einem von diesem umschlossenen Schalter, einen durch die Wand des Schaltergehäuses geführten Stößel und eine über Kniehebel mit dem Stößel gelenkig verbundene Steuerwalze umfaßt, die schwenkbar auf einer Welle in einem Steuergehäuse angeordnet ist und an ihrem Umfang eine sektorartige Ausnehmung aufweist, in die ein dem Steuergehäuse zugeordneter Betätigungsbügel, durch einen Schlitz im Steuergehäuse eingeführt, mit seinem vorderen, als Quersteg vor einem Fenster ausgebildeten freien Ende eingreifen kann, um die Steuerwalze zu verdrehen.

Es ist ein solcher Sicherheitsschalter, wenn auch noch mit anders ausgebildetem Betätigungsbügel, bereits bekanntgeworden.

Schon jener Sicherheitsschalter konnte nicht von Unbefugten mit einem einfachen Hilfsmittel, beispielsweise einem Schraubenzieher, betätigt werden, sondern erforderte ein besonders ausgebildetes Betätigungsglied in Gestalt einer Kralle, die, in den Schlitz des Steuergehäuses eingeführt, in der Lage war, mit dem abgebogenen freien Ende in eine Ausnehmung einer Steuerwalze einzugreifen und diese so zu verdrehen, daß ein gelenkig mit der Steuerwalze verbundener Stößel die Kontakte eines benachbart angeordneten Schalters zwangsläufig schloß bzw. umgekehrt beim Entfernen der Betätigungskralle die Walze zwangsläufig wieder zurückführte und damit die Kontakte zwangsläufig öffnete.

Erhöhte Anforderungen an die Sicherheit gegen eine Betätigung durch Unbefugte führten dann zu einer Weiterentwicklung. Dort wurde anstelle der Betätigungskralle ein Betätigungsbügel vorgesehen, der an seinem vorderen freien Ende einen Quersteg zum Verschwenken des Steuerflügels einer Steuerwalze und dahinter ein Fenster zur Aufnahme eines Abweiserflügels dieser Steuerwalze aufwies. Dieser Schalter konnte ebenfalls nicht durch einfache Werkzeuge, beispielsweise einen Schraubenzieher, betätigt werden, war aber auch sicher gegen Betätigung durch Unbefugte, die sich aus einem entsprechend abgewinkelten Blechstreifen eine Betätigungskralle anfertigten und damit versuchten, den vorstehend beschriebenen Schalter zu betätigen.

Auch dieser Sicherheitsschalter läßt sich von Unbefugten betätigen, sofern diese ein gewisses handwerkliches Geschick besitzen und sich aus einem entsprechend kräftigen Draht einen Betätigungsbügel anfertigen, mit dem sie dann die Steuerwalze verdrehen und den Schalter zumindest kurzzeitig einschalten können. Während im allgemeinen der vorgenannte Sicherheitsschalter schon eine erhöhte Sicherheit gegen Überlisten aufweist, mag man die Anforderungen an die Sicherheit gegen Überlisten für gewisse Anwendungsfälle unter Umständen noch höher schrauben. Sofern dann der vorstehend beschriebene bekannte Sicherheitsschalter als nicht mehr ausreichend hinsichtlich einer Sicherung gegen Überlisten angesehen werden sollte, wird nachstehend ein weiterentwickelter Sicherheitsschalter mit einer Fehlschließsicherung beschrieben und beansprucht, der eine Betätigung mit Hilfe von hierzu mit vertretbarem Zeitaufwand angefertigten Hilfsmitteln nicht mehr gestattet.

Der Erfindung liegt demgemäß die Aufgabe zugrunde, den vorstehend beschriebenen bekannten Sicherheitsschalter mit einer Fehlschließeinrichtung auszustatten, die eine Betätigung durch Unbefugte mit solchen Hilfsmitteln, die in kurzer Zeit hergestellt werden können, ausschließt.

Zur Erläuterung wird jedoch bemerkt, daß es einen Sicherheitsschalter mit Fehlschließsicherung, der überhaupt nicht durch Unbefugte betätigt werden kann, ebensowenig gibt, wie ein Sicherheitsschloß, das absolute Sicherheit gegen ein Öffnen durch qualifizierte Einbrecher bietet. Letztlich entscheiden die technischen Möglichkeiten des Unbefugten und die ihm zur Verfügung stehende Zeit darüber, ob er in seinen Bemühungen erfolgreich sein kann oder nicht.

Zur Lösung der vorgenannten Aufgabe wird vorgeschlagen, daß der Steuerwalze mindestens eine frei schwenkbar angeordnete Sperrscheibe zugeordnet ist, die an ihrem in den Schlitz im Steuergehäuse hineinragenden Ende eine radial vorspringende Steuernase und ferner einen Kurvenschlitz zur Aufnahme der den Stößel des Schalters mit den Kniehebeln gelenkig verbindenden Achse aufweist.

Dabei umfaßt der Kurvenschlitz einen in der Ausgangslage (Ruhelage) der Sperrscheibe die Achse aufnehmenden und sie vor dem Schließen der Kontakte des Schalters festhaltenden kürzeren Schlitzteil und einen mit diesem durch einen mittleren Führungsteil verbundenen längeren Schlitzteil, der in der Arbeitslage der Sperrscheibe die Achse aufnimmt und ihre Weiterbewegung unter Einwirkung der Steuerwalze bis zum Schließen der Kontakte des Schalters gestattet.

Wenn also die Sperrscheibe in ihrer Ausgangslage verbleibt und die Steuerwalze weitergedreht wird und die Kniehebel in Richtung auf den Schalter bewegt, gelangt die Achse, die diese Kniehebel mit dem Stössel des Schalters gelenkig verbindet, zwangsläufig in den kürzeren Kurvenschlitz der Sperrscheibe, dessen Länge so bemessen ist. daß die Bewegung der Achse beendet wird, bevor die Kontakte. des Schalters geschlossen werden. Eine weitere Verschwenkung der Walze sowie eine dadurch verursachte Weiterbewegung des Stößels des Schalters sind dann nicht mehr möglich.

Sofern allerdings die Sperrscheibe aus ihrer Ausgangslage in ihre Arbeitslage verschwenkt wurde, bevor die Steuerwalze weiter verschwenkt wird, gelangt die besagte Achse in den längeren Schlitzteil des Kurvenschlitzes, der einen wesentlich längeren Weg der Achse und damit des die Kontaktbrücke des Schalters bewegenden Stößels gestattet. Bei einer anschließenden Bewegung der Steuerwalze werden also die Kniehebel und die Achse sowie dadurch der Stößel des Schalters so weit bewegt, daß schließlich die Kontakte des Schalters geschlossen werden.

Es sei noch betont, daß durch den mittleren Führungsteil des Kurvenschlitzes eine zwangsläufige Rückstellung der Sperrscheibe aus ihrer Arbeitslage in die Ausgangslage zur zwangsläufigen erneuten Sperrbereitschaft für die Fehlschließsicherung erfolgt.

Erfindungsgemäß besitzt der Betätigungsbügel an seinem freien Ende, also vor dem Quersteg, einen Vorsprung bzw. dann, wenn zwei Sperrscheiben vorgesehen sind, zwei Vorsprünge, die so angeordnet und bemessen sind, daß sie beim Einführen des Betätigungsbügels in den Schlitz im Steuergehäuse auf eine Steuernase der jeweiligen Sperrscheibe auftreffen. Diese Steuernase ragt in den Weg des Betätigungsbügels hinein und wird beim Einführen desselben von dem jeweiligen Vorsprung beaufschlagt, so daß schließlich die Sperrscheibe aus der Ausgangslage in die Arbeitslage verschwenkt wird.

Man kann grundsätzlich mit einer einzigen Sperrscheibe auskommen, die dann auf der einen oder anderen Seite der Steuerwalze angeordnet ist. Vorzugsweise wird man allerdings auf jeder Seite der Steuerwalze eine Sperrscheibe vorsehen und dementsprechend auch zwei Vorsprünge an den Enden des Quersteges des Betätigungbügels anordnen, da hierdurch die Wirkung der Fehlschließsicherung erhöht wird.

Die Länge der Vorsprünge am Betätigungsbügel wird selbstverständlich so bemessen, daß die Sperrscheiben bereits in ihre Arbeitslage verschwenkt sind, bevor die Steuerwalze die Achse, die die Kniehebel mit dem Stößel des Schalters gelenkig verbindet, schon in den kürzeren Schlitzteil des Kurvenschlitzes eingeführt hat.

Wenn ein Unbefugter versuchen wollte, einen solchen erfindungsgemäßen Sicherheitsschalter mit Fehlschließsicherung mit einfachen Mitteln zu schließen, dann könnte er etwa daran denken, zur Betätigung der Steuerwalze einen aus kräftigem Draht gebogenen Bügel anzufertigen, mit dem er die Steuerwalze zu verschwenken sucht. Etwa gleichzeitig müßte er allerdings die beiden Sperrscheiben in ihre Arbeitslage bringen und zu diesem Zweck auf jeder Seite des Schlitzes im Steuergehäuse einen entsprechend bemessenen Stift einführen, der auf die Steuernase der jeweiligen Sperrscheibe auftrifft und diese bewegt.

Eine solche Manipulation kann aber praktisch als ausgeschlossen angesehen werden, schon deshalb, weil der betreffenden Person drei Hände zur Betätigung der drei verschiedenen Teile des Schalters zur Verfügung stehen müßten, und es zudem schwierig ist, die drei Teile in den Schlitz einzuführen.

Wenn man von der theoretischen Möglichkeit absieht, daß sich ein Unbefugter einen für diesen Schalter passenden Betätigungsbügel beschafft oder in mühsamer Arbeit selbst anfertigt, dann darf man den erfindungsgemäßen Sicherheitsschalter mit Fehlschließsicherung unbesorgt als überlistungssicher ansprechen.

In einer Weiterentwicklung ist vorgesehen, daß der kürzere Schlitzteil in der oder jeder Sperrscheibe auch einen kurzen, sich in Richtung auf die Welle der Steuerwalze erstreckenden Teil aufweist. Durch diese Ausbildung wird eine Manipulation des Schalters mit einzelnen, durch den Schlitz eingeführten Stäben oder dergleichen weiterhin erschwert. Sofern man nämlich dabei zwar die beiden Sperrscheiben mit einem oder zwei Werkzeugen trifft und im gewünschten Sinne verschwenken möchte, bevor man den Betätigunsflügel der Steuerwalze etwas aus seiner Ruhelage verschwenkt, gelangt die Achse, die in dem Schlitz der oder jeder Sperrscheibe verschiebbar ist, in diesen Teil des Schlitzes und verhindert ein weiteres-Verschwenken der Sperrscheibe(n).

Vorzugsweise ist dabei vorgesehen, daß der mittlere Führungsteil des Kurvenschlitzes in der oder jeder Sperrscheibe so ausgebildet ist, daß er die zwangsläufige Rückstellung der Sperrscheibe aus der Arbeitslage in die Ausgangslage bewirkt.

Normalerweise genügt diese Ausbildung des Kurvenschlitzes, um eine zuverlässige Rückstellung der Sperrscheibe zu garantieren.

Zusätzlich wird jedoch vorgeschlagen, daß der oder jeder Sperrscheibe ein Federmittel zugeordnet ist, das die Sperrscheibe in der Ausgangslage hält. Durch ein solches Federmittel wird bei jeder beliebigen Einbaulage des Sicherheitsschalters die Gewähr für eine zuverlässige Rückstellung der Sperrscheibe gegeben.

Als Federmittel für die Sperrscheiben können grundsätzlich alle überhaupt denkbaren Federmittel verwendet werden. Vorzugsweise wird ein. solches Federmittel jedoch durch einen mit der jeweiligen Sperrscheibe fest verbundenen, etwa radial von ihr vorstehenden und sich unter Vorspannung gegen eine Innenwand des Steuergehäuses legenden Federarm gebildet.

Insbesondere ist dabei vorgesehen, daß die Sperrscheibe nebst Federarm einstückig aus einem hochelastischen thermoplastischen Kunststoff hergestellt ist. Da der Federarm keine großen Kräfte aufzunehmen bzw. Wege auszuführen hat, weil lediglich die Reibungskräfte, die auf die jeweilige Sperrscheibe wirken, zu überwinden sind, läßt sich der Federarm so auslegen, daß er praktisch ermüdungsfrei ist und eine praktisch unbegrenzte Lebensdauer aufweist.

Der Sicherheitsschalter kann nicht nur, wie vorstehend ausführlich beschrieben wurde. durch Einführen eines Betätigungsbügels in einen Schlitz in einer der beiden Seitenwände des Steuergehäuses geschaltet werden, sondern auch durch einen Schlitz, der sich in der Bodenwand des Steuergehäuses, also in der dem Schaltergehäuse abgewandten Wand, befindet. Auch in diesem Falle läßt sich bei richtiger Anordnung und Ausbildung der Steuerwalze und der Sperrscheiben eine Betätigung nur durch den zugeordneten Betätigungsbügel, nicht jedoch durch Manipulationen mit anderen Werkzeugen, bewirken.

Die Erfindung wird nachstehend in einem Ausführungsbeispiel anhand der Zeichnung näher erläutert. Dabei zeigen :
Figur 1 eine perspektivische Darstellung eines erfindungsgemäßen Sicherheitsschalters mit Fehischließsicherung, einschließlich eines dazugehörigen Betätigungsbügels ;
Figur 2 eine vergrößerte Ansicht auf die Vorderseite des Steuergehäuses, mit abgenommener, jedoch strichpunktiert angedeuteter, den Schlitz zur Einführung des Betätigungsbügels enthaltender Kappe, gesehen in Richtung des Pfeiles 11 in Fig. 3 ;
Figur 3 einen Längsschnitt durch das in Fig. 2 dargestellte Steuergehäuse, im gleichen Maßstab ;
Figur 3a die Ansicht einer Sperrscheibe ;
Figur 4 bis Figur 7 Schnitte ähnlich Fig. 3, in verschiedenen Schaltzuständen ;
Figur 8 eine Darstellung ähnlich Fig. 3a einer abgewandelten Sperrscheibe und
Figur 9 einen Schnitt ähnlich Fig. 4 durch ein Steuergehäuse mit Bodenschlitz und dort eingeführtem Betätigungsbügel.

- Der in Fig. 1 dargestellte Sicherheitsschalter 1 mit Fehlschließsicherung umfaßt ein Schaltergehäuse 3 und ein mit diesem verbundenes Steuergehäuse 4. In der Vorderwand 12a des Steuergehäuses 4 befindet sich ein rechteckiger Schlitz 13, durch den ein zugeordneter Betätigungsbügel 2 eingeführt werden kann. Dieser Betätigungsbügel besitzt am vorderen Ende einen Quersteg 14 und dahinter ein Fenster 15. An dem rückwärtigen Ende des Betätigungsbügels 2 befindet sich eine Fußplatte 16 mit Löchern 17, mit deren Hilfe der Betätigungsbügel an einer Tür, einem beweglichen Maschinenteil oder dergleichen befestigt werden kann.

Von dem Quersteg 14 am freien Ende des Betätigungsbügels stehen beiderseits Vorsprünge 10a und 10b vor, die eine nachstehend zu beschreibende besondere Schaltfunktion übernehmen.

Einzelheiten des Steuergehäuses 4 sind aus den Fig. 2 und 3 zu erkennen. Wie man insbesondere aus Fig. 3 erkennt, ist in diesem Gehäuse auf einer Welle 6 eine Steuerwalze 8 schwenkbar angeordnet, die einen vom Quersteg 14 des Betätigungsbügels 2 zu beaufschlagenden Steuerflügel 5, eine sektorartige Ausnehmung 28 und einen Abweiserflügel 9 aufweist. Der Quersteg 14 gelangt beim Einführen des Betätigungsbügels in die sektorartige Ausnehmung 28.

Würde man anstelle eines mit Fenstern versehenen Betätigungsbügels eine geschlossene Platte, einen Stab oder dergleichen verwenden, dann würde ein vollständiges Einführen desselben durch den in den Weg des Betätigungsbügels hineinschwenkenden Abweiserflügel 9 verhindert werden.

In der Steuerwalze 8 ist ferner, hinter dem Steuerflügel 5, der sektorartigen Ausnehmung 28 abgewandt, eine Achse 18 angeordnet, die beiderseits über die Steuerwalze 8 übersteht und auf der jeweils ein Kniehebel 7a bzw. 7b schwenkbar gelagert ist. Diese beiderseits der Steuerwalze befindlichen Kniehebel tragen an ihren anderen, dem Schaltergehäuse zugewandten Enden eine durchgehende Achse 19, auf der der Stößel 20 (nur teilweise dargestellt) des Schalters, der die (nicht dargestellte) Kontaktbrücke trägt, schwenkbar gelagert ist.

Bei einer Verdrehung der Steuerwalze entgegen dem Uhrzeigersinn (in Fig. 3) wird die Achse 19 und mit dieser der Stößel 20 in Richtung auf das Schaltergehäuse 3 geführt und bei einem ausreichend langen Weg schließlich der Schalter geschlossen.

Eine solche Verschwenkung der Steuerwalze durch den Betätigungsbügel 2 und damit ein Schließen des Schalters sind aber nur dann möglich, wenn die nachstehend erläuterten beiden Sperren etwa gleichzeitig gelöst werden.

Diese Sperren werden durch zwei Sperrscheiben 21 a und 21 b gebildet, deren Gestalt aus Fig. 3a ersichtlich ist. Die beiden Sperrscheiben sind beiderseits der Steuerwalze 8 auf deren Welle 6 schwenkbar angeordnet und liegen in ihrer Ausgangslage, wie in Fig. 3 dargestellt, mit der linken Begrenzung ihres kürzeren Schlitzteils 22 an der Achse 19 an.

Dabei legt sich jeweils der Federarm 23 jeder Sperrscheibe unter Vorspannung auf die Innenseite der Vorderwand 12a und sorgt dadurch dafür, daß die Sperrscheibe in der Ausgangslage bleibt.

In jeder Sperrscheibe befindet sich ein Kurvenschlitz, der einen kürzeren, etwa radial zur Welle 6 verlaufenden Schlitzteil 22, einen längeren, ebenfalls etwa radial zur Welle 6 verlaufenden Schlitzteil 25 und einen diese beiden Schlitzteile verbindenden mittleren Führungsteil 24 umfaßt.

Die Anordnung ist, wie man aus Fig. 3 erkennt, so getroffen, daß dann, wenn sich die Sperrscheiben in ihrer Ausgangslage befinden, der kürzere Schlitzteil 22 mit der die Welle 6 mit der Achse 19 verbindenden Mittelebene parallel verläuft.

Die weiteren Bewegungsvorgänge werden jetzt anhand der Fig. 4 bis 7 erläutert.

Sofern ein Betätigungsbügel, wie in Fig. 1 dargestellt und dazu beschrieben, eingeführt und in die Lage 2' gemäß Fig. 4 gebracht wird, hat sein Quersteg 14' den Steuerflügel 5' berührt und etwas verschwenkt, so daß die Achse 19' ebenfalls etwas angehoben wurde, wobei sie allerdings noch nicht in den kurzen Schlitz der Sperrscheiben eingetreten ist.

Wird der Betätigungsbügel dann in die in Fig. 5 dargestellte Lage 2" gebracht, dann gelangen die Vorsprünge 10a und 10b in die Lage 10a" bzw. 10b", in der sie die Steuernasen 27 der Sperrscheiben treffen und dadurch die Sperrscheiben in ihre in Fig. 5 dargestellte Arbeitslage verschwenken. In dieser Arbeitslage fluchtet jetzt der längere Schlitzteil 25 in etwa mit der Achse 19 und diese kann, wenn die Steuerwalze anschließend weiter verschwenkt wird, in den längeren Führungsschlitz eintreten.

In Fig. 6 ist die Endstellung, bei vollständig eingeschobenem Betätigungsbügel, dargestellt. Der Quersteg 14 des Betätigungsbügels hat die Steuerwalze weitergeschwenkt und diese hat die Achse 19 in den langen Schlitzteil 25 eingeführt; wobei der Stößel 20 des Schalters seine Endlage erreicht und die Schaltkontakte (nicht dargestellt) geschlossen hat.

In Fig. 7 ist vergleichsweise dargestellt, was im Steuerteil des Sicherheitsschalters geschieht, wenn in den Schlitz 13 des Steuergehäuses nicht ein ordnungsgemäß ausgebildeter Betätigungsbügel, sondern beispielsweise ein flaches Blechstück 26 eingeführt wird. Einerseits gelangt, wie man aus Fig. 7 entnimmt, der Abweiserflügel der Steuerwalze in die Position 9"" und verhindert schon dadurch ein weiteres Vorschieben des Blechstückes 26 und damit ein weiteres Ver.. schwenken der Steuerwalze. Zum anderen hat das Blechstück 26 aber nicht die beiden Sperrscheiben aus ihrer Arbeitslage herausbewegt, so daß die Achse 19 in den kurzen Schlitzteil gelangt ist und von diesem festgehalten wird. Die Länge des kurzen Schlitzteiles ist so bemessen, daß in dieser Position die Kontakte des Schalters mit Sicherheit noch nicht geschlossen sind.

Selbst wenn man nun ein bügelförmiges Werkzeug verwenden würde, das hinsichtlich des Abweiserflügels der Steuerwalze keine Schwierigkeiten bereitet, würde dennoch die Achse 19 in die kurzen Schlitzteile der Sperrscheiben gelangen und dadurch eine weitere Bewegung und damit ein Schließen des Schalters mit Sicherheit verhindert werden.

Es sei noch zu den Fig. 4 bis 7 bemerkt, daß dort der Übersichtlichkeit halber der Federarm 23 der Sperrscheibe 21 b nicht dargestellt, sondern abgebrochen wurde.

Der hinter dem Schlitz 13 in der Vorderwand 12a befindliche, zur Aufnahme des Betätigungsbügels 2 vorgesehene Kanal erstreckt sich durch das Steuergehäuse 4 hindurch und durchzieht dessen Rückwand 12b. Man kann dann durch einfaches Umstecken der Steuerwalze 8 und der beiden Sperrscheiben 21a und 21b den Sicherheitsschalter so ausbilden, daß er durch einen Betätigungsbügel von der Rückwand 12b her betätigt werden kann. Dabei sind die Anordnung der bewegten Teile im Inneren des Steuergehäuses 4 sowie deren Bewegungen bei Betätigung durch den Betätigungsbügel spiegelbildlich zu denen, die vorstehend anhand des dargestellten Ausführungsbeispiels beschrieben wurden.

In Fig. 8 ist eine abgewandelte Sperrscheibe 121 mit Federarm 123 und Steuernase 127 sowie mit Schlitzteilen 122, 124, 125 dargestellt. Der Kurvenschlitz dieser Ausführung umfaßt aber zusätzlich zu der in Fig. 3a dargestellten Sperrscheibe noch einen weiteren kurzen Schlitzteil 128, gegenüber dem Schlitzteil 122, der in der nachstehend beschriebenen Weise die Sicherheit gegen Manipulationen weiterhin erhöht.

In Fig. 9 ist eine Ausbildung des Steuergehäuses dargestellt, bei der sich der Schlitz 130, der zur Aufnahme des Betätigungsbügels 102 vorgesehen ist, im Boden des Steuergehäuses befindet, also in der dem Schaltergehäuse abgewandten Wand 111. Die Steuerwalze 108 ist hier so geformt und eingesetzt, daß ihr Betätigungsflügel 109 beim Einführen des Betätigungsbügels 102 von dessen vorderem Quersteg 114 beaufschlagt wird. Die beiden Vorsprünge 110, die bei dieser Ausführung ebenfalls beiderseits des Quersteges 114 angeordnet sind und in Einführungsrichtung über diesen Quersteg vorstehen, treffen, wie in Fig. 9 gestrichelt dargestellt ist, auf die Steuernase 127 jeder Sperrscheibe 121 und versuchen, die Sperrscheiben entgegen der Federwirkung der Federbügel 123 im Uhrzeigersinne zu verdrehen und damit die Achse 119 über den Schlitzteil 124 des Kurvenschlitzes in den längeren Schlitzteil 125 des Schlitzes zu führen. Wie man aus Fig. 9 erkennt, gelingt das aber nur dann, wenn die Achse 119 zuerst aus dem kurzen Schlitzteil 128 herausgehoben wird. Das kann nur dann geschehen, wenn der Quersteg 114 die Steuerwalze 108 zuerst etwas im Uhrzeigersinne verschwenkt. Dann wird über die Kniehebel 107 die Achse 119 aus dem kurzen Schlitzteil 128 herausbewegt. Eine weitere Vorwärtsbewegung des Quersteges 114 würde aber jetzt dazu führen, daß die Achse 119 in den in Fig. 9 obenliegenden kurzen Schlitzteil 122 geführt und dort festgehalten wird. Es muß also eine genaue Abstimmung zwischen der Bewegung der Steuerwalze 108 und der Bewegung der beiden Sperrscheiben erfolgen, damit die Achse 119 schließlich in der Lage ist, in den Schlitzteil 124 des Kurvenschlitzes und dann anschließend in den langen Schlitzteil 125 einzutreten. Eine solche Abstimmung ist aber nur möglich, wenn ein Betätigungsbügel 102 verwendet wird, bei dem die seitlichen Vorsprünge 110 um ein ganz bestimmtes Maß über die vordere Steuerfläche des Quersteges 114 vorstehen.

Sofern dann hinter dem Quersteg 114 das schon eingangs beschriebene Fenster vorhanden ist, kann der Abweiserflügel 105 der Steuerwalze 108 in dieses Fenster eintreten und die Bewegung kann soweit fortgesetzt werden, daß die Achse 119 schließlich über den (in Fig. 9 nicht eingezeichneten) Stößel den Schalter im Schaltergehä- . use 3 (siehe Fig. 1) betätigt.

Das Steuergehäuse gemäß Fig. 9 läßt sich je nach Wunsch für eine Betätigung von links oder von rechts oder, wie in Fig. 9, dargestellt, von unten verwenden, wobei dann jeweils der eine oder andere Schlitz benutzt wird. Zweckmäßig sind, wie in Fig. 9 dargestellt, die Schlitze durch ausbrechbare Teile verschlossen. Man kann dann je nach Wunsch den einen oder anderen Teil ausbrechen und das Gehäuse für eine solche Betätigungsart verwenden. Selbstverständlich müssen dann auch die Sperrscheiben und die Steuerwalze entsprechend geformt sein und eingesetzt werden.

## Patentansprüche

1. Sicherheitsschalter mit Fehlschließsicherung, der ein Schaltergehäuse (3) mit einem von diesem umschlossenen Schalter, einen durch die Wand des Schaltergehäuses geführten Stößel (20) und eine über Kniehebel (7 ; 107) mit dem Stößel gelenkig verbundene Steuerwalze (8 ; 108) umfaßt, die schwenkbar auf einer Welle (6 ; 106) in einem Steuergehäuse (4) angeordnet ist und an ihrem Umfang eine sektorartige Ausnehmung (28) aufweist, in die ein dem Steuergehäuse zugeordneter Betätigungsbügel (2 ; 102), durch einen Schlitz (13; 130) im Steuergehäuse (4) eingeführt, mit seinem vorderen, als Quersteg (14: 114) vor einem Fenster (15) ausgebildeten freien Ende eingreifen kann, um die Steuerwalze zu verdrehen, dadurch gekennzeichnet, daß der Steuerwalze (8 ; 108) mindestens eine frei schwenkbar angeordnete Sperrscheibe (21 ; 121) zugeordnet ist, die an ihrem in den Schlitz (13 ; 130) im Steuergehäuse (4) hineinragenden Ende eine radial vorspringende Steuernase (27; 127) und ferner einen Kurvenschlitz (22, 24, 25 ; 122, 124, 125, 128) zur Aufnahme einer den Stoßel (20) des Schalters mit den Kniehebeln (7 ; 107) gelenkig verbindenden Achse (19; 119) aufweist, wobei der Kurvenschlitz einen in der Ausgangslage der Sperrscheibe (21 ; 121) die Achse (19 ; 119) aufnehmenden und sie vor dem Schließen der Kontakte des Schalters festhaltenden kürzeren Schlitzteil (22 ; 122) und einen mit diesem durch einen mittleren Führungsteil (24 ; 124) verbundenen längeren Schlitzteil (25 ; 125) umfaßt, der in der Arbeitstage der Sperrscheibe (21 ; 121) die Achse (19 ; 119) aufnimmt und ihre We'rterbewe- gung unter Einwirkung der Steuerwalze (8 ;-108) bis zum Schließen der Kontakte des Schalters gestattet, und wobei der Betätigungsbügel (2 ; 102) an seinem freien Ende je einen der Sperrscheibe (21 : 121) zugeordneten Vorsprung (10 ; 110) aufweist, der beim Einführen des Betätigungsbügels (2; 102) in den Schlitz (13 ; 130) im Steuergehäuse (4) auf die Steuernase (27 ; 127) der zugeordneten Sperrscheibe (21 ; 121) auftrifft und beim weiteren Einführen die Sperrscheibe aus der Ausgangslage in die Arbeitslage verschwenkt.

2. Sicherheitsschalter nach Anspruch 1, dadurch gekennzeichnet, daß zwei Sperrscheiben (21 a. 21 b) vorgesehen sind.

3. Sicherheitsschalter nach Anspruch 1 oder 2, dadurch gekennzeichnet, daß der mittlere Führungsteil (24 ; 124) des Kurvenschlitzes (22, 24, 25 ; 122, 124, 125, 128) in der oder jeder Sperrscheibe so ausgebildet ist, daß er die zwangsläufige Rückstellung der Sperrscheibe aus der Arbeitslage in die Ausgangslage bewirkt.

4. Sicherheitsschalter nach Anspruch 3, dadurch gekennzeichnet, daß der kürzere Schlitzteil (122) in der oder jeder Sperrscheibe (121) auch einen kurzen, sich in Richtung auf die Welle (106) der Steuerwalze (108) erstreckenden Teil (128) aufweist.

5. Sicherheitsschalter nach einem der Ansprüche 1 bis 4, dadurch gekennzeichnet, daß der oder jeder Sperrscheibe (21 ; 121) ein Federmittel zugeordnet ist, das die Sperrscheibe in der Ausgangslage hält.

6. Sicherheitsschalter nach einem der Ansprüche 1 bis 5, dadurch gekennzeichnet, daß das der oder jeder Sperrscheibe (21 ; 121) zugeordnete Federmittel ein mit der Sperrscheibe fest verbundener, etwa radial von ihr vorstehender und sich unter Vorspannung gegen die Innenseite der mit dem Schlitz (13 ; 130) versehenen Wand (12 ; 111) des Steuergehäuses (4) legender Federarm (23 ; 123) ist.

7. Sicherheitsschalter nach Anspruch 6, dadurch gekennzeichnet, daß die Sperrscheibe(n) (21 ; 121) nebst Federarm (23 ; 123) einstückig aus einem hochelastischen thermoplastischen Kunststoff hergestellt ist (sind).

8. Sicherheitsschalter nach einem der Ansprüche 1 bis 7, dadurch gekennzeichnet, daß sich der Schlitz (130) zur Aufnahme des Betätigungsbügels (102) in der dem Schaltergehäuse (3) abgewandten Wand (111) des Steuergehäuses (4) befindet.

## Claims

1. Security switch with an unauthorised-closure provision, which comprises a switch housing (3) with a switch enclosed by the latter, a plunger (20) guided by the wall of the switch housing, and a control roller (8 108) which is connected in an articulated manner to the plunger via toggle levers (7: 107) and is arranged pivotably on a shaft (6 ; 106) in a control housing (4), and which has on its periphery a sector-like recess (28), into which an actuating bar (2 ; 102) assigned to the control housing and inserted through a slot (13 ; 130) in the control housing (4) can engage by means of its front free end designed as a crossmember (14: 114) in front of an aperture (15), in order to rotate the control roller, characterised in that the control roller (8; 108) has assigned to it at least one freely pivotable detent disc (21 ; 121) which, at its end projecting into the slot (13; 130) in the control housing (4), has a radially projecting control nose (27; 127) and also a cam slot (22, 24, 25 ; 122, 124, 125, 128) for receiving an axle (19; 119) connecting the plunger (20) of the switch to the toggle levers (7 ; 107) in an articulated manner, the cam slot comprising a shorter slot part (22 ; 122) which, in the initial position of the detent disc (21 ; 121 receives the axle (19 ; 119) and which retains it before the contacts of the switch are closed, and a longer slot part (25 ; 125) which is connected to the said shorter slot part (22 ; 122) by means of a middle guide part (24 ; 124) and, in the working position of the detent disc (21 ; 121), receives the axle (19 ; 119), and which allows it to move further under the effect of the control roller (8 ; 108) until the contacts of the switch are closed, and the actuating bar (2; 102) having, at its free end, a projection (10; 110) which is assigned to the detent disc (21 ; 121) and, when the actuating bar (2 ; 102) is introduced into the slot (13 ; 130) in the control housing (4), comes up against the control nose (27 ; 127) of the associated detent disc (21 ; 121) and, during further introduction, pivots the detent disc out of the intial position into the working position.

2. Security switch according to Claim 1, characterised in that two detent discs (21a, 21 b) are provided.

3. Security switch according to Claim 1 or 2, characterised in that the middle guide part (24 ; 124) of the cam slot (22, 24, 25; 122, 124, 125, 128) in the or in each detent disc is designed so that it ensures the forced return of the detent disc from the working position into the initial position.

4. Security switch according to Claim 3, characterised in that the shorter slot part (122) in the or in each detent disc (121) also has a short part (128) extending in the direction of the shaft (106) of the control roller (108).

5. Security switch according to one of Claims 1 to 4, characterised in that the or each detent disc (21 ; 121) has assigned to it a spring means which holds the detent disc in the initial position.

6. Security switch according to one of Claims 1 to 5, characterised in that the spring means assigned to the or to each detent disc (21 ; 121) is a spring arm (23 ; 123) which is connected firmly to the detent disc and projects radially from it and which is laid under prestress against the inside of that wall (12 ; 111) of the control housing (4) provided with the slot (13 ; 130).

7. Security switch according to Claim 6, characterised in that the detent disc or detent discs (21 ; 121), together with the spring arm (23 ; 123), is or are produced in one piece from a highly elastic thermoplastic.

8. Security switch according to one of Claims 1 to 7, characterised in that the slot (130) for receiving the actuating bar (102) is located in that wall (111) of the control housing (4) which faces away from the switch housing (3).

## Revendications

1. Interrupteur de sécurité avec protection contre la fermeture accidentelle, comprenant un boîtier d'interrupteur (3) renfermant un interrupteur, un poussoir (20) guidé à travers la paroi du boîtier d'interrupteur et un cylindre de commande (8 ; 108) raccordé de façon articulée au poussoir par l'intermédiaire d'un levier à genouillère (7 ; 107), cylindre qui est monté pivotant sur un arbre (6 ; 106) dans un boîtier de commande (4) et qui présente à sa périphérie un creux en forme de secteur (28) dans lequel un étrier de manoeuvre (2 ; 102), associé au boîtier de commande et guidé par une fente (13 ; 130) dans le boîtier de commande (4), peut s'engager par son extrémité libre antérieure, réalisée sous forme de barre transversale (14 ; 114) en avant d'une fenêtre (15), pour faire tourner le cylindre de commande, caractérisé en ce qu'il est associé, au cylindre de commande (8 ; 108), au moins une plaque d'arrêt (21 : 121) montée de manière à pivoter librement, qui présente, à son extrémité qui pénètre dans la fente (13 ; 130) du boîtier de commande (4), un ergot de commande (27; 127) faisant saillie radialement et, en outre, une fente courbe (22, 24, 25 ; 122, 124, 125, 128) destinée à recevoir un axe (19 ; 119) qui relie de façon articulée le poussoir (20) de l'interrupteur au levier à genouillère (7 ; 107), la fente courbe comprenant un segment de fente plus court (22 ; 122) qui, dans la position initiale de la plaque d'arrêt (21 ; 121), reçoit l'axe (19 ; 119) et le retient contre la fermeture des contacts de l'interrupteur et un segment de fente plus long (25 ; 125) qui est relié au premier segment par un segment moyen de guidage (24 ; 124) et qui, dans la position de travail de la plaque d'arrêt (21 ; 121), reçoit l'axe (19 ; 119) et permet la poursuite du mouvement de celui-ci, avec actionnement du cylindre de commande (8 ; 108) jusqu'à la fermeture des contacts de l'interrupteur, et l'étrier de manoeuvre (2; 102) présentant, à son extrémité libre, une saillie (10 ; 110) associée à la plaque d'arrêt (21 ; 121), saillie qui, lors de l'introduction de l'étrier de manoeuvre (2 ; 102) dans la fente (13 ; 130) du boîtier de commande (4), entre en contact avec l'ergot de commande (27; 127) de la plaque d'arrêt associée (21 ; 121) et, tandis que cette introduction se poursuit, fait pivoter la plaque d'arrêt de sa position initiale jusqu'à sa position de travail.

2. Interrupteur de sécurité selon la revendication 1, caractérisé en ce qu'il est prévu deux plaques d'arrêt (21a, 21 b).

3. Interrupteur de sécurité selon la revendication 1 ou 2, caractérisé en ce que le segment moyen de guidage (24; 124) de la fente courbe (22, 24, 25 ; 122, 124, 125, 128) dans la plaque ou dans chaque plaque d'arrêt est réalisé de telle manière qu'il provoque le retour forcé de la plaque d'arrêt dans sa position initiale à partir de sa position de travail.

4. Interrupteur de sécurité selon la revendication 3, caractérisé en ce que le segment de fente plus court (122) dans la plaque ou dans chaque plaque d'arrêt (121) présente également une courte partie (128) qui s'étend en direction de l'arbre (106) du cylindre de commande (108).

5. Interrupteur de sécurité selon l'une quelconque des revendications 1 à 4, caractérisé en ce qu'il est associé, à la plaque ou à chaque plaque d'arrêt (21 ; 121), des moyens à ressort qui maintiennent la plaque d'arrêt dans sa position initiale.

6. Interrupteur de sécurité selon l'une quelconque des revendications 1 à 5, caractérisé en ce que les moyens à ressort associés à la plaque ou à chaque plaque d'arrêt (21 ; 121) sont constitués par un bras de ressort (23 ; 123) qui est fixé rigidement à la plaque d'arrêt, fait saillie à peu près radialement sur celle-ci et s'applique avec pré-tension contre la face interne de la paroi (12 : 111) du boîtier de commande (4) qui comporte la fente (13 ; 130).

7. Interrupteur de sécurité selon la revendication 6, caractérisé en ce que la ou les plaques d'arrêt (21 ; 121) est (sont) fabriquée(s) d'une seule pièce avec le bras de ressort (23 : 123) en une matière synthétique thermoplastique à forte élasticité.

8. Interrupteur de sécurité selon l'une quelconque des revendications 1 à 7, caractérisé en ce que la fente (130) destinée à recevoir l'étrier de manoeuvre (102) se trouve dans la paroi (111) du boîtier de commande (4) qui est à l'opposé du boîtier d'interrupteur (3).
